# EUROPÄISCHE PATENTSCHRIFT

(11) **EP 1 110 482 B1**
(45) Veröffentlichungstag und Bekanntmachung des Hinweises auf die Patenterteilung: **12.05.2004**
(21) Anmeldenummer: 00118459.7
(22) Anmeldetag: 25.08.2000
(51) Int. Cl.: A47B 88/14

(54) **Führungs- und Laufsystem einer Schublade**
Guide and roller system for a drawer
Système de guidage et système à rouleaux d'un tiroir

(30) Priorität: 06.05.2000 DE 10022197; 10.11.1999 DE 29919738 U
(43) Veröffentlichungstag der Anmeldung: 27.06.2001
(73) Patentinhaber: Westfalia Profiltechnik GmbH & Co. KG, 57271 Hilchenbach (DE)
(72) Erfinder: Müller, Torsten, 57271 Hilchenbach (DE); Thomas, Rüdiger, 35708 Haiger (DE)
(74) Vertreter: Valentin, Ekkehard, Dipl.-Ing.

(56) Entgegenhaltungen:
- GB-A- 173 383
- US-A- 3 017 227
- US-A- 4 494 802
- US-A- 4 981 278

## Beschreibung

Die Erfindung betrifft ein Führungs- und Laufsystem einer Schublade, die in einer Schienenanordnung auf Kugeln laufend einschieb- und ausziehbar ist, bei dem in entsprechend der Schubladenbreite parallel voneiander beabstandeten, mit Kugeln versehenen Festschienen komplementäre, die Schublade tragende Innenschienen angeordnet sind, die den Kugeln mit ebenen, geraden Laufflächen anliegen.

Eine Laufschienen-Anordnung dieser Art ist durch die GB 173 383 A mit einer kugelunterstützten, einschieb- und ausziehbaren Gleiteinrichtung für Schubladen, Regalfächer oder dergleichen bekanntgeworden. Dieses Führungs- und Laufsystem ist aufgrund seiner komplexen Schienengeometrie sehr aufwendig herzustellen und benötigt wegen ihrer Bauhöhe einen großen Platzbedarf, zumal dann, wenn es mit einer beispielsweise beim Einbau der Schubladen in LKW, auf Schiffen oder Flugzeugen häufig gewünschten Verriegelungseinheit versehen wird.

Der Erfindung liegt daher die Aufgabe zugrunde, ein einfacher herzustellendes Führungs- und Laufsystem zu schaffen, das außerdem bei Ausgestaltung mit einer Verriegelung eine niedrigere Bauhöhe aufweist.

Diese Aufgabe wird erfindungsgemäß dadurch gelöst, daß die Festschiene als in situ nach oben offenes Profil ausgebildet ist, dessen beidseitigen Flansche ausgehend vom Steg einen nach außen abgekanteten ersten Flanschabschnitt, der in einen zweiten, unter einem geringeren Winkel als der erste Flanschabschnitt abgekanteten Zwischenflanschabschnitt übergeht, und einen stegartigen, dazu gegenläufig nach innen abgekanteten Flanschendabschnitt aufweisen, wobei die Kugeln jeweils in den Abkantradien abgeordnet sind, und die in den Festschienen geführten komplementären Innenschienen mit V-förmig gekanteten Flanschen in die Festschienen hineinragen und mit jeweils der ebenen Außenfläche des ersten sowie zweiten V-Flanschabschnitts auf den ihnen zugewandten Kugeln laufen.

Gegenüber anderen Abkantprofilen mit Bereitstellung einer ebenen, geraden Lauffläche für die Kugeln bietet die V-Form eine gedrungene Bauweise und dennoch an beiden Seiten der Schienen eine Zweipunkt-Auflage für die Kugeln, nämlich jeweils durch die beiden das V bildenden Abschnitte der Flansche. Als Material für die Schienen eignen sich alle mikrolegierten bzw. hochfesten Stähle, insbesondere Federstähle. Die Herstellung läßt sich in einfacher Weise verwirklichen. Die Kugeln, die beim Einbau in Käfigen in definierter Position in dem Festschienenprofil angeordnet sind, machen den halben Verfahrweg mit und treffen dann auf Endanschläge.

Es wird erfindungsgemäß weiterhin vorgeschlagen, daß die beiden Innenschienen über Quertraversen miteinander verbunden sind. Es läßt sich damit eine zum Bewegungsgleichlauf einfache Kopplung der Innenschienen erreichen, wobei die Quertraversen im Abstand voneinander angeordnet und an den Außenflächen der Stege der Innenschienen-Profile befestigt sind.

Nach einer bevorzugten Ausführung der Erfindung sind an den einander zugewandten Flanschen der beiden Festschienen mit Verriegelungsausnehmungen ausgebildete Rastleisten angeordnet, denen ein Riegelmittel aufweisender Auslösebügel zugeordnet ist. Die durch die V-Abkantung der Flansche der Innenschiene erreichte gedrungene, kompakte Baueinheit mit niedriger Bauhöhe kann damit auch dann eingehalten werden, wenn das Schubladen-Führungssystem mit einem Verriegelungsmechanismus versehen ist, da dieser außenliegend und nicht in dem Schienensystem selbst vorgesehen wird. Die Rastleisten können beispielsweise mit in einem bestimmten Teilungsmaß vorhandenen Bohrungen ausgebildet werden, in die Zapfen bzw. Bolzen des Auslösebügels zum Verriegelen eingerastet werden können. Dies läßt sich in einfacher Weise durch Betätigen des in Schwenkzapfen gelagerten Auslösebügels erreichen.

Weitere Einzelheiten und Merkmale der Erfindung ergeben sich aus den Ansprüchen und aus der Beschreibung einer in den Zeichnungen schematisch dargestellten Ausführung der Erfindung. Es zeigen:
- Fig. 1: als Einzelheit eines Schubladen-Führungssystems in perspektivischer Ansicht und ohne Schublade die beidseitigen Laufschienenanordnungen, ausgestattet mit einem mittels Auslösebügel zu betätigenden Verriegelungsmechanismus;
- Fig. 2: die Anordnung gemäß Fig. 1 in schematischer Vorderansicht; und
- Fig. 3: als Einzelheit in vergrößerter Darstellung die in Fig. 2 linksseitig angeordneten Führungsschienen mit Verriegelungsmechanismus.

Ein Führungs- und Laufsystem 1 für eine in Fig. 2 schematisch angedeutete Schublade 2 besteht gemäß Fig. 1 aus zwei entsprechend der Schubladenbreite parallel voneinander angeordneten, nach oben offenen Festschienen 3a, 3b und mit diesen verklammerten, oben aus den Festschienen 3a, 3b geringfügig hervorragenden (vgl. Fig. 3) Innenschienen 4a, 4b, die über stegartige Quertraversen 5 miteinander zu einem starren Verbund gekoppelt sind.

Wie sich deutlicher insbesondere der in Fig. 3 vergrößerten Darstellung der gezeigten linksseitigen Schienenanordnung entnehmen läßt, sind die Flansche 6a, 6b der Festschienen 3a (bzw. 3b) ausgehend vom Profilsteg 7 nach außen zu einem ersten Flanschabschnitt 8 abgekantet, der in einen zweiten, unter einem geringeren Winkel als der erste Flanschabschnitt 8 abgekanteten Zwischenflanschabschnitt 9 übergeht und dann in einem stegartigen, dazu gegenläufig nach innen abgekanteten Flanschabschnitt 10 endet. Die Innenschiene 4a (bzw. 4b) weist V-förmig gekantete Flansche 11a, 11b auf, wobei sowohl der erste V-Flanschabschnitt 12 als auch der zweite V-Flanschabschnitt 13 mit seinen ebenen, geraden Außenflächen für in den Abkantradien der Festschienen 3a bzw. 3b angeordnete Kugeln 14 die Laufflächen bereitstellt, so daß sich die Schublade 2 über die Innenschienen 4a, 4b einschieben bzw. herausziehen läßt.

Das Führungs- und Laufsystem ist mit einem außerhalb der gedrungenen, kompakten Schienenanordnung vorgesehenen Verriegelungsmechanismus ausgebildet. Zu diesem Zweck sind an den einander zugewandten, d.h. innenliegenden Flanschen 8 der beiden Festschienen 3a, 3b Rastleisten 15 angeordnet und mit einem Raster aus Bohrungen 16 (vgl. Fig. 1) versehen. Ein den Abstand zwischen den beiden Laufschienenpaaren überbrückender Auslösebügel 17 greift mit endseitig nach außen abgewinkelten, als Schwenkzapfen dienenden Bügelenden 18 in an den Außenstegflächen der Innenschienen 4a bzw. 4b befestigte Winkeleisen 19 ein und weist zudem an Endblechen 20 Verriegelungszapfen 21 auf. Zum Lösen der Verriegelung braucht der Auslösebügel 17 lediglich um die Bügelenden 18 verschwenkt zu werden, so daß die in den Fig. 2 und 3 in ihrer Verriegelungsposition gezeigten Zapfen 21 aus dem betreffenden Bohrungsloch 16 heraustreten, und sich danach die Innenschienen 4a, 4b auf den Kugeln 14 der Festschienen 3a, 3b bis in ihre gewünschte, neue Position bewegen lassen. Dort können die Zapfen 21 dann nach dem Freigeben des Auslösebügels 17 in das an dieser Stelle befindliche Bohrungsloch 16 eintauchen und die Schublade erneut verriegeln. Die Endposition der zum Freigeben der Zapfen 21 beim Entriegeln durch Verschwenken von dem Auslösebügel 17 eingenommene Schwenklage wird durch die in den Fig. 2 und 3 unteren Kreise 22 deutlich.

Es liegt somit ein gedrungenes, kompaktes Führungs- und Laufsystem 1 vor, dessen Kompakt-Bauweise durch den außerhalb der Schienen 3a, 3b bzw. 4a, 4b angeordneten Verriegelungsmechanismus unverändert bleibt, da der Verriegelungsmechanismus in einem ohnehin vorhandenen, ansonsten nicht ausgeschöpften Raum untergebracht ist.

## Patentansprüche

1. Führungs- und Laufsystem (1) einer Schublade (2), die in einer Schienenanordnung auf Kugeln (14) laufend einschieb- und herausziehbar ist, bei dem in entsprechend der Schubladenbreite parallel voneinander beabstandeten, mit den Kugeln (14) versehenen Festschienen (3a, 3b) komplementäre, die Schublade (2) tragende Innenschienen (4a, 4b) angeordnet sind, die den Kugeln (14) mit ebenen, geraden Laufflächen anliegen,
**dadurch gekennzeichnet,**
**daß** die Festschiene (3a bzw. 3b) als in situ nach oben offenes Profil ausgebildet ist, dessen beidseitigen Flansche (6a, 6b) ausgehend vom Steg (7) einen nach außen abgekanteten ersten Flanschabschnitt (8), der in einen zweiten, unter einem geringeren Winkel als der erste Flanschabschnitt (8) abgekanteten Zwischenflanschabschnitt (9) übergeht, und einen stegartigen, dazu gegenläufig nach innen abgekanteten Flanschendabschnitt (10) aufweisen, wobei die Kugeln (14) jeweils in den Abkantradien angeordnet sind, und die in den Festschienen (3a, 3b) geführten komplementären Innenschienen (4a, 4b) mit V-förmig gekanteten Flanschen (11a, 11b) in die Festschienen (3a, 3b) hineinragen und mit jeweils der ebenen Außenfläche des ersten sowie zweiten V-Flanschabschnitts (12, 13) auf den ihnen zugewandten Kugeln (14) laufen.

2. Führungs- und Laufsystem nach Anspruch 1,
**dadurch gekennzeichnet,**
**daß** die beiden Innenschienen (4a, 4b) über Quertraversen (5) miteinander verbunden sind.

3. Führungs- und Laufsystem nach Anspruch 1 oder 2,
**dadurch gekennzeichnet,**
**daß** an den einander zugewandten Flanschen (8) der beiden Festschienen (3a, 3b) mit Verriegelungsausnehmungen (16) ausgebildete Rastleisten (15) angeordnet sind, denen ein ein Riegelmittel (21) aufweisender Auslösebügel (17) zugeordnet ist.

## Claims

1. A guide and running system (1) for a drawer (2) that is running on balls (14) in a runner system and may be pulled out and pushed closed in which complementary mating inner runners (4a, 4b) carrying the drawer (2) are disposed in fixed runners (3a, 3b) that are provided with the balls (14) and are held in a spaced apart and parallel relationship in accordance with the width of the drawer that fit the balls (14) at plane, straight running surfaces,
**characterized in that**
the respective one of the fixed runners (3a and 3b resp.) is configured to be an in situ profile that is open toward the top and whose flanges (6a, 6b) on either side thereof depart from the crosspiece (7) and comprise a first outwardly beveled flange portion (8) that merges into a second intermediate flange portion (9) that is beveled at a smaller angle than the first flange portion (8) and a land type flange end portion (10) that is reversely beveled inwardly, the balls (14) being disposed in the radius of the respective bevels, the complementary mating inner runners (4a, 4b) guided in the fixed runners (3a, 3b) having flanges (11a, 11b) that are beveled to form a V and that project into the fixed runners (3a, 3b), the respective one of the plane outer faces of the first and of the second V-shaped flange portions (12, 13) running on the balls (14) facing them.

2. The guide and running system in accordance with claim 1,
**characterized in that**
the two inner runners (4a, 4b) are joined together by transverse cross members (5).

3. The guide and running system in accordance with claim 1 or 2,
**characterized in that**
catch bars (15) that are configured to be provided with locking recesses (16) are disposed on the confronting flanges (8) of the two fixed runners (3a, 3b), a release bar (17) comprising a bolt means (21) being associated with said catch bars.

## Revendications

1. Système de guidage et de coulissement (1) d'un tiroir (2) monté sur des glissières à billes (14) et susceptible d'être tiré et poussé dans lequel des glissières intérieures complémentaires (4a, 4b) portant le tiroir (2) sont disposées dans des glissières fixes (3a, 3b) parallèles espacées d'une distance correspondant à la largeur du tiroir et munies des billes (14), les glissières intérieures étant en appui par des surfaces de coulissement planes et droites sur les billes (14),
**caractérisé en ce**
**que** la glissière fixe respective (3a et 3b) est conformée en forme de profilé in situ ouvert vers le haut dont les collets (6a, 6b) situés de chaque côté comportent, partant de l'âme (7), une première portion de collet (8) chanfreinée vers l'extérieur et prolongée par une deuxième portion de collet intermédiaire (9) chanfreinée à un angle inférieur à celui du chanfrein de la première portion de collet (8) et une portion d'extrémité de collet (10) formant retour et chanfreinée en sens inverse vers l'intérieur, les billes (14) étant disposées chacune dans un rayon du chanfrein et les collets (11a, 11b) chanfreinés en V des glissières intérieures (4a, 4b) complémentaires guidées dans les glissières fixes (3a, 3b) s'étendant en saillie dans les glissières fixes (3a, 3b), la première et la deuxième portion de collet en V (12, 13) coulissant par leur face externe plane respective sur les billes (14) leur faisant face.

2. Système de guidage et de coulissement selon la revendication 1,
**caractérisé en ce**
**que** les deux glissières intérieures (4a, 4b) sont réunies par des entretoises transversales (5).

3. Système de guidage et de coulissement selon la revendication 1 ou 2,
**caractérisé en ce**
**que** des tiges crantées (15) munies de crans d'arrêt (16) et auxquelles est associé un archet de désengagement (17) comportant un moyen de verrouillage (21) sont disposées sur les collets (8) des deux glissières fixes (3a, 3b) situés en regard l'un de l'autre.
